# EUROPÄISCHE PATENTSCHRIFT

(11) **EP 2 319 058 B1**
(45) Veröffentlichungstag und Bekanntmachung des Hinweises auf die Patenterteilung: **16.07.2014**
(21) Anmeldenummer: 08801729.8
(22) Anmeldetag: 27.08.2008
(51) Int. Cl.: H01F 29/04

(54) **VERFAHREN ZUR UNTERBRECHUNGSLOSEN UMSCHALTUNG ZWISCHEN WICKLUNGSANZAPFUNGEN EINES STUFENTRANSFORMATORS**
METHOD FOR SWITCHING WITHOUT ANY INTERRUPTION BETWEEN WINDING TAPS ON A TAP-CHANGING TRANSFORMER
PROCÉDÉ DE COMMUTATION SANS INTERRUPTION ENTRE DES PRISES DE BOBINAGE D'UN TRANSFORMATEUR À GRADINS

(43) Veröffentlichungstag der Anmeldung: 11.05.2011
(73) Patentinhaber: Maschinenfabrik Reinhausen GmbH, 93059 Regensburg (DE)
(72) Erfinder: BRUECKL, Oliver, 93449 Waldmünchen (DE); DOHNAL, Dieter, 93138 Lappersdorf (DE); LESSMANN-MIESKE, Hans-Henning, 93073 Neutraubling (DE)
(86) Internationale Anmeldenummer: PCT/EP2008/007003
(87) Internationale Veröffentlichungsnummer: WO 2010/022751

(56) Entgegenhaltungen:
- WO-A-97/05536

## Beschreibung

Die Erfindung betrifft ein Verfahren zur unterbrechungslosen Umschaltung mit Halbleiter-Schaltelementen zwischen Wicklungsanzapfungen eines Stufentransformators.

Ein solches Verfahren unter Verwendung von Halbleiter-Schaltelementen ist aus der WO 01/22447 bekannt. Das dort beschriebene Verfahren arbeitet sowohl mit elektrischen Schaltmitteln, den IGBT's, als auch mechanischen Kontakten. Es ist so ausgestaltet, dass die eigentliche Lastumschaltung im Nulldurchgang des Laststromes mit zwei IGBT's mit Dioden in Grätzschaltung erfolgt. Notwendiger Bestandteil dieses bekannten Verfahrens ist die Erkennung und Erfassung des jeweiligen Stromnulldurchgangs als Voraussetzung für die Einleitung der Lastumschaltung zu diesem Zeitpunkt.

Aus der WO 97/05536 ist ein weiteres Verfahren mit einer IGBT-Schaltvorrichtung bekannt, bei der die Anzapfungen der Regelwicklung eines Leistungstransformators über eine Reihenschaltung zweier IGBT's mit einer gemeinsamen Lastableitung verbunden sind. Dieses bekannte Verfahren arbeitet nach dem Prinzip der Pulsweitenmodulation; in einem weiteren Verfahrensschritt erfolgt dabei eine Begrenzung des Kreisstromes durch die transiente reaktive Reaktanz (TER) der Stufenwicklung.

Dieses Verfahren erfordert eine spezifische Anpassung des Stufenschalters an den jeweiligen Stufentransformator, der beschaltet werden soll. Mit anderen Worten: Stufentransformator und Stufenschalter sind aufeinander abgestimmt und wirken elektrisch zusammen. Dieses bekannte Verfahren ist daher nicht für die Anwendung in einem separaten, universell anwendbaren, nicht auf einen speziellen Transformator zugeschnittenen Stufenschalter geeignet.

WO97/05536 offenbart ein Verfahren zur unterbrechungslosen Umschaltung zwischen Wicklungsanzapfungen eines Stufentransformators mit zwei Lastzweigen, wobei jeder der beiden Lastzweige eine Reihenschaltung aus zwei entgegengesetzt geschalteten IGBT's enthält, und wobei parallel zu jedem IGBT eine Diode geschaltet ist.

Aufgabe der Erfindung ist es, ein Verfahren der eingangs genannten Art anzugeben, das einfach aufgebaut ist, eine hohe Funktionalität besitzt und bei dem es nicht erforderlich ist, nur genau im Nulldurchgang des Laststromes schalten zu müssen. Eine weitere Aufgabe der Erfindung ist es, ein entsprechendes Verfahren anzugeben, das in jedem Fall, d. h. ohne Abstimmung an den konkreten Stufentransformator, der beschaltet werden soll, funktionsfähig ist.

Diese Aufgabe wird durch ein Verfahren mit den Merkmalen des ersten Patentanspruches gelöst. Der Unteranspruch betrifft eine besonders vorteilhafte Weiterbildung der Erfindung.

Diese Aufgabe wird weiterhin durch ein modifiziertes Verfahren mit den Merkmalen des nebengeordneten dritten Patentanspruchs gelöst.

Die erfindungsgemäßen Verfahren gehen von der allgemeinen erfinderischen Idee aus, Varistoren nicht, wie aus dem Stand der Technik seit langem bekannt, als Bauelemente zum Überspannungsschutz zu verwenden, sondern zur Kommutierung des Laststromes des Stufenschalters von einer Seite auf die andere, d. h. von der bisher geschalteten Wicklungsanzapfung auf die neu zu beschaltende Wicklungsanzapfung, durch entsprechende Verfahrensschritte zu verwenden.

Bei den erfindungsgemäßen Verfahren üben die besonders dimensionierten parallel zu jedem IGBT geschalteten Varistoren eine neue Funktion aus: Nach Kommutierung des eingeprägten, von der Netzspannung getriebenen Laststromes vom abschaltenden IGBT auf den parallelliegenden Varistor-(kleiner-Kommutierungskreis) baut der vom Laststrom durchflossene Varistor entsprechend seiner I-U-Kennlinie eine Spannung auf, die eine relativ geringe Abhängigkeit vom Momentanwert des Stromes zeigt und während des Umschaltvorganges des OLTC praktisch konstant bleibt.

Die Varistoren werden dabei so dimensioniert, dass die Varistorspannung, die sich bei Belastung mit dem Scheitelwert des maximalen Stromes ergibt, noch einen ausreichenden Sicherheitsabstand zur maximalen Sperrspannung der IGBTs aufweist.

Andererseits muss die Clamping Voltage der Varistoren (U_{Var} bei 1 mA) deutlich oberhalb des Scheitelwertes der maximalen Stufenspannung liegen, damit der Laststrom von der abschaltenden OLTC-Seite über die Stufenspannung hinweg auf die den Laststrom übernehmende Seite kommutieren kann (großer Kommutierungskreis).

Die Differenz ΔU zwischen Momentanwert des Spannungsabfalls am Varistor und dem Momentanwert der Stufenspannung bewirkt die Kommutierung des Laststromes über die Streuinduktivität der Stufenwicklung und die Leitungsinduktivitäten auf die übernehmende Seite des Stufenschalters und bestimmt das di/dt des Kommutierungsvorganges (*ΔU = L_{Kom} • di*/*dt*).

Es ist ersichtlich, dass die Varistoren im Rahmen des erfindungsgemäßen Verfahrens nicht wie nach dem Stand der Technik bekannt zur Reduzierung transienter Überspannungen wirken. Beim vorliegenden Verfahren übernehmen die Varistoren folgend für ihre Gattung untypischen und durch den Stand der Technik nicht nahegelegten Funktionen als Bestandteil des Verfahrens:
- Übernahme des Laststromes von den hart abschaltenden IGBTs
- Erzeugung eines Spannungsabfalls, der unabhängig vom Momentanwert des Laststromes in einem Spannungsband zwischen der maximalen Sperrspannung der IGBTs und dem Scheitelwert der maximalen Stufenspannung liegen muss
- Bereitstellung einer Spannungszeitfläche, die den Laststrom von der stromführenden Seite des Stufenschalters über die entgegen gerichtete Stufenspannung auf die übernehmende Stufenschalterseite kommutiert: ${\int }_{Var} ⁢ U ⅆ t = {L}_{Kom} \cdot {I}_{L} \left(t\right) + \int {U}_{St} ⅆ t$

Die Bereitstellung der vorstehend aufgelisteten Funktionen durch die Varistoren vereinfacht und entlastet den leistungselektronischen Kommutierungsvorgang in entscheidender Weise:
- Sehr geringer Energieeintrag in die hart schaltenden IGBTs
- Die beim Kommutierungsvorgang auf der abschaltenden Seite zwangsläufig anfallende Verlustenergie ${W}_{k} \approx {\int }_{0}^{{t}_{k}} {U}_{Var} \cdot \left({I}_{L}\left(t\right)-\frac{di}{dt}\cdot t\right) ⅆ t$
   wird insbesondere im Falle hoher Kommutierungsanforderungen (hoher Momentanwert des Laststromes, hoher Momentanwert einer entgegengerichteten Stufenspannung, große Streuinduktivität der geschalteten Stufe) weit überwiegend vom Varistor und nur zu einem kleinen Teil vom abschaltenden IGBT aufgenommen.
- Dieser Sachverhalt erlaubt eine sehr einfache und kostengünstige Dimensionierung der leistungselektronischen Schaltgruppen, weil das energieaufnehmende Volumen im Falle des Varistors flexibel veränderbar und ungleich größer ist als das viel kleinere, teurere und volumenmäßig nur schwer variierbare Volumen des IGBT-Chips.
- Als weiterer positiver Effekt der Laststromführung durch die Varistoren, der Bereitstellung der erforderlichen Kommutierungs-Spannungs-Zeitfläche durch die Varistoren und der Aufnahme der dabei anfallenden Verlustenergie ebenfalls durch die Varistoren resultiert ein sehr großes Toleranzfeld im Hinblick auf die Synchronisation des Abschaltzeitpunktes der ausschaltenden IGBT-Gruppe und des Einschaltzeitpunktes der übernehmenden IGBT-Gruppe. Folgende Schaltmodi sind möglich und zulässig:

### ∘ Lückend

Abschaltvorgang der ausschaltenden Seite erfolgt vor dem Einschaltvorgang der übernehmenden Seite. Die Stromflusszeit des Laststromes über einen der beiden Varistoren der abschaltenden Seite verlängert sich entsprechend.

### ∘ Gleichzeitig

Abschaltvorgang und Einschaltvorgang der beiden IGBT-Gruppen erfolgt gleichzeitig. Standardfall, keine zusätzliche Laststrom-Belastungszeiten am Varistor.

### ∘Überlappend

Einschaltvorgang der übernehmenden Stufenschalterseite erfolgt schon vor dem Abschaltvorgang der ausschaltenden Seite. Während der Überlappungszeit sind beide IGBT-Gruppen geschlossen, so dass die Stufenspannung in diesem Zeitraum beginnt, einen Zirkulationsstrom aufzubauen. Das di/dt des sich ausbildenden Zirkulationsstromes hängt ab vom Momentanwert der Stufenspannung im Überlappungszeitraum und von der Kreisinduktivität des Zirkulationsstromes. Der Zirkulationsstrom addiert sich auf der abschaltenden Seite zum Laststrom und führt bis zum Moment des Abschaltvorganges zu einem allmählichen Anstieg des in Summe abzukommentierenden Stromes (*I_{L}*(*t*)+*I_{C}*(*t*))*.* Dies führt zu einer Erhöhung der an der abschaltenden Seite anfallenden Kommutierungs-Verlustenergie und zu einer Verlängerung des Kommutierungsvorganges.

Die erfindungsgemäßen Verfahren weisen eine Reihe von Vorteilen gegenüber dem Stand der Technik auf:

Die geringsten Verluste und kürzesten Kommutierungszeiten werden beim simultanen Aus- und Einschalten der beiden IGBT-Gruppen erreicht.

Falls sich im Laufe der Betriebsjahre durch Bauteilalterung und Arbeitspunktverschiebung in der Ansteuerelektronik ein überlappendes oder lückendes Umschaltverhalten in einer Größenordnung von ca. ± 10 µs einstellen sollte, resultiert daraus keine Funktionsgefährdung beim erfindungsgemäßen Schaltkonzept.

Die einzigen Folgen sind moderat ansteigende Kommutierungsverluste und eine etwas verlängerte Kommutierungszeit.
- Bei allen 3 vorstehend erläuterten Schaltmodi bewirkt die ohmsch/resistive Energieaufnahme der Varistoren eine ausgezeichnete Dämpfung der Strom- und Spannungsverläufe beim Umschaltvorgang als wichtigem positiven Nebeneffekt. Störende Oszillationen, die bei derart schnellen Kommutierungsvorgängen (Größenordnung 10 µs) in Verbindung mit den Wicklungskapazitäten und Streuinduktivitäten der Stufenwicklung an sich erwartet wurden, können sich infolge der stark dämpfenden Wirkung der Varistoren nicht ausbilden. Hinzu kommt, dass die sich an den Varistoren als Folge des Laststromflusses ausbildende Spannung relativ konstant ist und infolgedessen ein konstantes di/dt beim Kommutierungsvorgang erzeugt. Infolge dieses Sachverhaltes wird eine starke Schwingungsanregung zusätzlich erschwert.
- Im Falle sehr hoher Lastströme bietet es sich an, in an sich bekannter Weise eine Stromnulldurchgangsdetektion vorzusehen und den Umschalt- bzw. Kommutierungsvorgang bei sehr kleinen Momentanwerten des Laststromes, in zeitlicher Nähe zum Stromnulldurchgang durchzuführen.
   Diese Maßnahme führt zu einer drastischen Reduzierung der Strombelastung von IGBTs und Varistoren sowie der Kommutierungs-Verlustenergie und zu einer Verkürzung der Kommutierungszeit.
   Das Umschalten in der Nähe des Stromnulldurchgangs erlaubt eine signifikante Anhebung der Nenn-Schaltleistungsdaten des Stufenschalters bei unveränderter Hardware der leistungselektronischen Komponenten.

Die Verfahren sollen nachfolgend an Hand von Zeichnungen beispielhaft noch näher erläutert werden.

Es zeigen:
- Figur 1: einen schematischen Ablaufplan eines ersten erfindungsgemäßen Verfahrens
- Figur 2: eine für die Durchführung des Verfahrens besonders geeignete erste Schaltung mit IGBT's und zu jedem IGBT parallel geschalteten Varistoren
- Figur 3: eine weitere, abgewandelte Schaltung zur Durchführung des Verfahrens
- Figur 4: einen schematischen Ablaufplan eines zweiten, vereinfachten erfindungsgemäßen Verfahrens.

Figur 1 zeigt einen schematischen-Ablaufplan eines ersten erfindungsgemäßen Verfahrens. Das Verfahren geht davon aus, dass bei einem Stufenschalter, bei dem von einer bisherigen Windungsanzapfung eines Stufentransformators auf eine neue Windungsanzapfung umgeschaltet werden soll, zwei Lastzweige vorgesehen werden, die über einen mechanischen Schalter DSₐ, DS_{b} und eine in Reihe dazu angeordnete Reihenschaltung aus jeweils zwei entgegengesetzt geschalteten IGBT's Iₐₙ, Iₐₚ; I_{bn}, I_{bp} mit jeweils einer parallelen Diode dₐₙ, dₐₚ; d_{bn}, d_{bp} mit einer gemeinsamen Lastableitung elektrisch verbunden werden können und dass parallel zu jedem der genannten IGBT's jeweils ein Varistor Vₐₙ, Vₐₚ; V_{bn}, V_{bp} geschaltet wird. Jeder der beiden Lastzweige soll durch einen Dauerhauptkontakt MCₐ bzw. MC_{b} überbrückt werden können.

Als erster Schritt werden die als Freischaltkontakte wirkenden mechanischen Schalter DSₐ und DS_{b} beider Seiten geschossen.

Nachfolgend wird Zündspannung an die Gates der IGBT's I_{an,} Iₐₚ der abschaltenden Seite angelegt.

Nachfolgend wird der Dauerhauptkontakt MCₐ der abschaltenden Seite geöffnet.

Wiederum nachfolgend erfolgt die Kommutierung des Laststromes I_{L} auf die IGBT's der abschaltenden Seite.

Diese IGBT's der abschaltenden Seite Iₐₙ, Iₐₚ erhalten jetzt einen Abschaltbefehl, die IGBT's der aufzuschaltenden Seite I_{bn}, I_{bp} hingegen einen Einschaltbefehl.

In der Folge schalten die IGBT's Iₐₙ und Iₐₚ der abschaltenden Seite "hart" ab.

Der Laststrom wird jetzt erfindungsgemäß auf die Varistoren Vₐₙ und Vₐₚ der abschaltenden Seite kommutiert.

Nachfolgend wird dieser Laststrom auf die IGBT's der übernehmenden, aufzuschaltenden Seite I_{bn}, I_{bp} kommutiert.

Wiederum nachfolgend wird der Dauerhauptkontakt MC_{b} der übernehmenden Seite geschlossen.

Anschließend werden die IGBT's I_{bn} und I_{bp} der übernehmenden Seite in den nicht leitenden Zustand geschaltet.

Der letzte Verfahrensschritt besteht in der Öffnung der mechanischen Kontakte DSₐ und DS_{b}, die die IGBT's vor dem transienten Spannungsbeanspruchungen schützen, die an der Stufenwicklung wirksam werden können.

Figur 2 zeigt eine zur Realisierung des Verfahrens gemäß Figur 1 besonders geeignete Schaltung. Dabei ist jede der beiden Wicklungsanzapfungen tap n sowie tap n+1 über einen mechanischen Schalter DSₐ bzw. DS_{b} mit einer Reihenschaltung aus jeweils zwei entgegengesetzt geschalteten IGBTs Iₐₙ und Iₐₚ auf der Seite n sowie I_{bn} und I_{bp} auf der Seit n+1 mit der Stufenschalterableitung verbunden. Parallel zu jedem IGBT ist eine Diode dₐₙ, dₐₚ; d_{bn}, d_{bp} vorgesehen, wobei die beiden Dioden in jedem Lastzweig entgegengesetzt zueinander geschaltet sind.

Parallel zu jedem einzelnen IGBT ist wiederum jeweils ein Varistor Vₐₙ, Vₐₚ bzw. V_{bn}, V_{bp} vorgesehen.

Schließlich sind auch noch die, die gesamte Schalteinrichtung im stationären Betrieb jeweils überbrückenden, Dauerhauptkontakte jeder Seite MCₐ bzw. MC_{b} dargestellt. Die IGBTs beider Seiten Iₐₙ, Iₐₚ; I_{bn}, I_{bp} werden durch einen gemeinsamen, nur schematisch dargestellten, aus dem Stand der Technik bekannten IGBT-Treiber angesteuert.

Die Varistoren Vₐₙ, Vₐₚ bzw. V_{bn}, V_{bp} sind derart dimensioniert, dass ihre Varistorspannung geringer als die maximale Blockierspannung des jeweils parallelen IGBT's aber größer als der maximale Momentanwert der Stufenspannung ist.

Nachfolgend soll das erfindungsgemäße Verfahren, d. h. eine Umschaltsequenz von beispielsweise tap n auf tap n+1, an Hand dieser Schaltung noch einmal näher erläutert werden: In der Grundposition fließt der Laststrom über den Dauerhauptkontakt MCₐ von tap n zur Stufenschalterableitung Y.

Als erster Schritt der Umschaltsequenz werden die Freischaltkontakte DSₐ und DS_{b} geschlossen.

Anschließend wird Zündspannung an die Gates der IGBTs Iₐₙ und Iₐₚ gelegt. Jetzt öffnet der Dauerhauptkontakt MCₐ und kommutiert den Laststrom I_{L} auf die IGBT-Gruppe Iₐₙ/Iₐₚ.

Nach weniger als 10 ms Stromflussdauer von I_{L} über die IGBT-Gruppe Iₐₙ/Iₐₚ erhalten diese IGBTs einen Abschaltbefehl und die IGBT-Gruppe I_{bn}/l_{bp} gleichzeitig (zumindest im Standardfall) einen Einschaltbefehl.

Die sich am abschaltenden IGBT aufbauende Spannung überträgt sich auf den parallel liegenden Varistor. Wenn nach wenigen 100 ns die Clamping Voltage des Varistors erreicht wird, beginnt der Varistor zu leiten und die Spannung am IGBT teilt sich in zwei Komponenten auf:
- die nur noch geringfügig ansteigende Varistorspannung
- das L• di/dt des kleinen Kommutierungskreises zwischen IGBT und parallelem Varistor.

Infolge der sehr induktivitätsarmen Ankopplung des Varistors an den IGBT erfolgt die Kommutierung des max. Laststromes vom IGBT auf den Varistor innerhalb von 0,1...1 µs.

Der Varistor ist so dimensioniert, dass sich die Spannung des laststromdurchflossenen Varistors einerseits unterhalb der max. Blockierspannung des parallelen IGBTs, andererseits oberhalb des maximalen Momentanwerts der Stufenspannung bewegt.

Der Überschuss des Momentanwertes der Varistorspannung über den Momentanwert der Stufenspannung bewirkt die Abkommutierung des Laststromes mit etwa konstantem di/dt von Seite A und ein Hinüberschieben über die Stufenspannung und die Streuinduktivität der Stufenwicklung L_{σ} (großer Kommutierungskreis) mit gleichem di/dt (in diesem Fall positiv) auf die Seite B. Trotz des kontinuierlich abnehmenden Stromes, der den Varistor auf Seite A durchfließt, bleibt die Varistorspannung in erster Näherung konstant.

Nach etwa 10 µs ist der gesamte Laststrom vom stromdurchflossenen Varistor der Seite A auf die leitenden IGBTs der Seite B hinüberkommutiert. Mit Annäherung des Stromes der Seite A auf den Wert 0 ändert sich die Spannung an der Schaltgruppe A grundlegend:

Die Varistorspannung bricht zusammen, das transiente ${L}_{σ} ⁢ \frac{di}{dt}$ verschwindet und an der IGBT-Naristor-Gruppe A erscheint die Stufenspannung, die abhängig von der Polarität an einem blockierenden IGBT und dem jeweils parallelliegenden Varistor ansteht. Selbst bei Belastung mit dem Scheitelwert der Stufenspannung lässt der Varistor noch keinen signifikanten Stromfluss zu.

Weniger als 10 ms nach der leistungselektronischen Kommutierung des Laststromes von Seite A auf Seite B schließt der Dauerhauptkontakt MC_{b} und shuntet die IGBT-Gruppe B. Anschlieβend werden die IGBTs I_{bn}/I_{bp} über die Gateansteuerung in den nichtleitenden Zustand geschaltet.

Die Umschaltsequenz endet mit dem Öffnen der mechanischen Freischaltkontakte DSₐ und DS_{b}, die die IGBTs vor den transienten Spannungsbeanspruchungen schützen, die an der Stufenwicklung wirksam werden können.

In Figur 3 ist eine abgewandelte geeignete Schaltung für die Durchführung des Verfahrens gemäß Anspruch 1 dargestellt, bei der die beiden Varistoren jeweils einer Seite Vₐₙ, Vₐₚ bzw. V_{bn}, V_{bp} zu einem jeweils gemeinsamen Varistor Vₐ bzw. V_{b} zusammengefasst sind. Dabei bildet der jeweilige mechanische Schalter jeder Seite DSₐ bzw. DS_{b} und der jeweilige Varistor der zugehörigen Seite Vₐ bzw. V_{b} ebenfalls eine Reihenschaltung hin zur gemeinsamen Lastableitung.

In Figur 4 ist ein weiteres, abgewandeltes erfindungsgemäßes Verfahren gezeigt, das von einer Vereinfachung des Ablaufes ausgeht und bei dem keine mechanischen Schalter vorgesehen sind. Die allgemeine erfinderische Idee, Varistoren zur Kommutierung des Laststromes zu verwenden, wird auch bei diesem Verfahren realisiert.

Dieses weitere Verfahren geht davon aus, dass bei einem Stufenschalter wiederum zwei Lastzweige vorgesehen sind, wobei jeder der beiden Lastzweige eine Reihenschaltung aus zwei entgegengesetzt geschalteten IGBT's Iₐₙ, I_{ap;} I_{bn.} I_{bp} enthält, zu denen jeweils parallel eine Diode dₐₙ, dₐₚ; d_{bn}, d_{bp} geschaltet ist. Parallel zu jedem der genannten IGBT's Iₐₙ, I_{ap;} I_{bn.} I_{bp} ist jeweils ein Varistor Vₐₙ, Vₐₚ; V_{bn}, V_{bp} geschaltet.

Zu Beginn der Umschaltung führen die IGBT's der abschaltenden Seite Iₐₙ und Iₐₚ den Laststrom.

Nachfolgend erhalten diese IGBT's einen Abschaltbefehl, die IGBT's der anschaltenden Seite I_{bn} und I_{bp} einen Einschaltbefehl; die IGBT's der abschaltenden Seite schalten "hart" ab. Nachfolgend wird der Laststrom erfindungsgemäß auf die Varistoren Vₐₙ und Vₐₚ der abschaltenden Seite kommutiert.

Wiederum nachfolgend wird der Laststrom auf die IGBT's der übernehmenden Seite I_{bn} und I_{bp} kommutiert und von diesen geführt.

Wie bereits erläutert, geht dieses vereinfachte Verfahren von einem Stufenschalter aus, der keine mechanischen Freischaltkontakte und keine mechanischen Dauerhauptkontakte aufweist, sondern bei dem der Laststrom im stationären Betrieb von den IGBT's geführt wird.

Beide Verfahren, sowohl das in Figur 1 dargestellte, als auch das in Figur 4 dargestellte Verfahren folgen der gleichen erfinderischen Idee und lösen in gleicher Weise die Aufgabe der Erfindung.

Abschließend sollen nach einmal die weiter oben bereits detailliert erläuterten Vorteile des erfindungsgemäßen Verfahrens gegenüber dem Stand der Technik zusammengefasst werden.
- Option der Umschaltung bei jedem beliebigen Momentwert des Laststromes ohne thermische Überbeanspruchung der IGBTs
- Außerordentlich schneller Kommutierungsvorgang des Laststromes von Stufenschalterseite A → B oder B → A innerhalb von ca. 10 µs.
- Vermeidung störender Oszillationen
- Eine auftragsspezifische Anpassung jedes Stufenschalters an die konkreten NennStufendaten des Bestellfalles (Stufenspannung, Nenn-Durchgangsstrom, Streuinduktivität) entfällt, solange die Grenzwerte von Stufenspannung und Nenn-Durchgangsstrom nicht überschritten werden.
- Robustes, eigensicheres Kommutierungskonzept mit einem sehr großen Toleranzbereich in Bezug auf Schaltzeitdrift zwischen den beiden IGBT-Schaltgruppen. Keine Nachjustierung nach längerer Betriebszeit erforderlich.

## Patentansprüche

1. Verfahren zur unterbrechungslosen Umschaltung zwischen Wicklungsanzapfungen eines Stufentransformators mit zwei Lastzweigen (tap n, tap n +1),
wobei jeder der beiden Lastzweige (tap n, tap n + 1) über einen mechanischen Schalter (DSₐ, DS_{b}) und eine in Reihe dazu angeordnete Reihenschaltung aus zwei entgegengesetzt geschalteten IGBT's (Iₐₙ, Iₐₚ; I_{bn}, I_{bp}) mit einer gemeinsamen Lastableitung verbindbar sind,
wobei parallel zu jedem IGBT (Iₐₙ, Iₐₚ; I_{bn}, I_{bp}) eine Diode (dₐₙ, dₐₚ; d_{bn}, d_{bp}) vorgesehen ist, wobei parallel zu jedem IGBT (Iₐₙ, Iₐₚ; I_{bn}, I_{bp}) ein Varistor (Vₐₙ, Vₐₚ; V_{bn}, V_{bp}) vorgesehen ist und wobei jeder der beiden Lastzweige (tap n, tap n +1) mit einem mechanischen Dauerhauptkontakt (MCₐ, MC_{b}) überbrückt werden kann,
**gekennzeichnet durch folgende Verfahrensschritte:**
- Schließen der Freischaltkontakte DSₐ, DS_{b} beider Seiten
- Anlegen von Zündspannung an die Gates der IGBT's Iₐₙ. Iₐₚ der abschaltenden Seite und damit deren Einschalten
- Öffnen des Dauerhauptkontaktes MCₐ der abschaltenden Seite
- Kommutierung des Laststromes I_{L} auf die IGBT's der abschaltenden Seite
- Abschalten der IGBT's Iₐₙ, Iₐₚ der abschaltenden Seite und Einschalten der IGBT's der anschaltenden Seite I_{bn}, I_{bp}, derart, dass die IGBT's Iₐₙ. Iₐₚ der abschaltenden Seite "hart" abschalten
- der Laststrom wird nachfolgend auf die Varistoren Vₐₙ, Vₐₚ der abschaltenden Seite kommutiert
- der Laststrom wird wiederum nachfolgend auf die IGBT's der übernehmenden Seite I_{bn}, I_{bp} kommutiert
- Schließen des Dauerhauptkontaktes MC_{b} der übernehmenden Seite
- Abschalten der IGBT's I_{bn} und I_{bp} der übernehmenden Seite
- Öffnen der mechanischen Kontakte DSₐ und DS_{b} beider Seiten.

2. Verfahren nach Anspruch 1,
**dadurch gekennzeichnet,**
**dass** zusätzlich eine Stromnulldurchgangsdetektion durchgeführt wird und der Umschalt- bzw. Kommutierungsvorgang in zeitlicher Nähe zum Stromnulldurchgang des Laststromes erfolgt.

3. Verfahren zur unterbrechungslosen Umschaltung zwischen Wicklungsanzapfungen eines Stufentransformators mit zwei Lastzweigen (tap n, tap n+1),
wobei jeder der beiden Lastzweige (tap n, tap n+1) eine Reihenschaltung aus zwei entgegengesetzt geschalteten IGBT's (Iₐₙ, Iₐₚ; I_{bn}, I_{bp}) enthält,
wobei parallel zu jedem IGBT (Iₐₙ, Iₐₚ; I_{bn}, I_{bp}) eine Diode (dₐₙ, dₐₚ; d_{bn}, d_{bp}) geschaltet ist und wobei parallel zu jedem IGBT (Iₐₙ, Iₐₚ; I_{bn} I_{bp}) ein Varistor (Vₐₙ, Vₐₚ; V_{bn}, V_{bp}) geschaltet ist, **gekennzeichnet durch folgende Verfahrensschritte:**
- Führen des Laststromes zunächst **durch** die IGBT's der abschaltenden Seite Iₐₙ und Iₐₚ
- nachfolgendes Abschalten der IGBT's der abschaltenden Seite und Einschalten der IGBT's der einschaltenden Seite I_{bn} und I_{bp} derart, dass die IGBT's der abschaltenden Seite "hart" abschalten
- nachfolgende Kommutierung des Laststromes auf die Varistoren der abschaltenden Seite Vₐₙ und Vₐₚ
- wieder nachfolgende Kommutierung des Laststromes auf die IGBT's der übernehmenden Seite und Führung des Laststromes **durch** diese.

## Claims

1. Method for uninterrupted changeover between winding taps of a tapped transformer with two load branches (tap n, tap n+1), wherein each of the two load branches (tap n, tap n+1) is connectible with a common load output line by way of a mechanical switch (DSₐ, DS_{b}) and a series circuit, which is arranged in series therewith, consisting of two oppositely connected IGBTs (Iₐₙ, Iₐₚ; I_{bn}, I_{bp}), wherein a diode (dₐₙ, dₐₚ; d_{bn}, d_{bp}) is provided in parallel with each IGBT (Iₐₙ, Iₐₚ; I_{bn}, I_{bp}), wherein a varistor (Vₐₙ, Vₐₚ; V_{bn}, V_{bp}) is provided in parallel with each IGBT (Iₐₙ, Iₐₚ; I_{bn}, I_{bp}) and wherein each of the two load branches (tap n, tap n+1) can be bridged over by a mechanical latching main contact (MCₐ, MC_{b}), **characterised by** the following method steps:
- closing the free-switching contacts DSₐ, DS_{b} of the two sides,
- applying ignition voltage to the gates of the IGBTs Iₐₙ, Iₐₚ of the side switching off and thus switching on those IGBTs,
- opening the latching main contact MCₐ of the side switching off,
- commutating the load current I_{L} to the IGBTs of the side switching off,
- switching off the IGBTs Iₐₙ, Iₐₚ of the side switching off and switching on the IGBTs I_{bn}, I_{bp} of the side, which is being switched to, in such a manner that the IGBTs Iₐₙ, Iₐₚ of the side switching off switch off 'hard',
- the load current is subsequently commutated to the varistors Vₐₙ, Vₐₚ of the side switching off,
- the load current is further subsequently commutated to the IGBTs I_{bn}, I_{bp} of the side taking over,
- closing the latching main contact MC_{b} of the side taking over,
- switching off the IGBTs I_{bn} and I_{bp} of the side taking over and
- opening the mechanical contacts DSₐ and DS_{b} of the two sides.

2. Method according to claim 1, **characterised in that** in addition a current zero transition detection is carried out and the changeover or commutating process takes place in time proximity to the current zero transition of the load current.

3. Method for uninterrupted changeover between winding taps of a tapped transformer with two load branches (tap n, tap n+1), wherein each of the two load branches (tap n, tap n+1) contains a series circuit consisting of two oppositely connected IGBTs (Iₐₙ, Iₐₚ; I_{bn}, I_{bp}), wherein a diode(dₐₙ, dₐₚ; d_{bn}, d_{bp}) is connected in parallel with each IGBT (Iₐₙ, Iₐₚ; I_{bn}, I_{bp}) and wherein a varistor (Vₐₙ, Vₐₚ; V_{bn}, V_{bp}) is connected in parallel with each IGBT (Iₐₙ, Iₐₚ; I_{bn}, I_{bp}), **characterised by** the following method steps:
- conducting the load current initially through the IGBTs Iₐₙ and Iₐₚ of the side switching off,
- subsequent switching off of the IGBTs of the side switching off and switching on of the IGBTs I_{bn} and I_{bp} of the side switching on in such a manner that the IGBTs of the side switching off switch off 'hard',
- subsequent commutation of the load current to the varistors Vₐₙ and Vₐₚ of the side switching off and
- further subsequent commutation of the load current to the IGBTs of the side taking over and conducting the load current through these.

## Revendications

1. Procédé permettant d'effectuer une commutation sans interruption entre des branchements d'enroulement d'un transformateur à gradins comportant deux branches de charge (tap n, tap n + 1),
chacune des deux branches de charge (tap n, tap n + 1) pouvant être reliée à une dérivation de charge commune par l'intermédiaire d'un commutateur mécanique (DSₐ, DS_{b}) et d'un montage en série sur celui-ci de deux IGBT (Iₐₙ, Iₐₚ, I_{bn}, I_{bp}) montés à l'opposé,
une diode (dₐₙ, dₐₚ, d_{bn}, d_{bp}) étant prévue en parallèle à chaque IGBT (Iₐₙ, Iₐₚ, I_{bn}, I_{bp})_{,}
un varistor (Vₐₙ, Vₐₚ, V_{bn}, V_{bp}) étant prévu en parallèle à chaque IGBT (Iₐₙ, Iₐₚ, I_{bn}, I_{bp} et
chacune des deux branches de charge (tap n, tap n + 1) pouvant être shuntée avec un contact principal permanent mécanique (MCₐ, MC_{b}), **caractérisé en ce qu'**
il comprend les étapes consistant à :
- fermer les contacts de commutation libres DSₐ, DS_{b} de chaque côté,
- appliquer une tension d'allumage sur les grilles des IGBT Iₐₙ, Iₐₚ, du côté de coupure, et par connection de celles-ci,
- ouvrir le contact principal permanent MCₐ du côté de coupure,
- commuter le flux de charge IL sur les IGBT du côté de coupure,
- couper les IGBT Iₐₙ, Iₐₚ du côté de coupure et connecter les IGBT du côté de connexion I_{bn}, I_{bp} de sorte que les IGBT Iₐₙ, Iₐₚ du côté de coupure soient coupés « brusquement »,
- le courant de charge est ensuite commuté sur les varistors Vₐₙ, Vₐₚ du côté de coupure,
- le courant de charge est ensuite à nouveau commuté sur les IGBT du côté I_{bn}, I_{bp} de reprise,
- fermer le contact principal permanent MC_{b} du côté de reprise,
- couper les IGBT I_{bn}, I_{bp} du côté de reprise,
- ouvrir les contacts mécaniques DSₐ et DS_{b} des deux côtés.

2. Procédé conforme à la revendication 1,
**caractérisé en ce que**
l'on effectue en outre une détection du passage par zéro du courant et le processus de conversion ou de commutation s'effectue chronologiquement à proximité du passage par zéro du courant de charge.

3. Procédé permettant d'effectuer une commutation sans interruption entre des branchements d'enroulement d'un transformateur à gradins comprenant deux branches (tap n, tap n + 1),
chacune des deux branches de charge (tap n, tap n + 1) comprenant un montage en série de deux IGBT (Iₐₙ, Iₐₚ, I_{bn}, I_{bp}) branchés à l'opposé, une diode (dₐₙ, dₐₚ, d_{bn}, d_{bp}) étant branchée en parallèle à chaque IGBT (Iₐₙ, Iₐₚ, I_{bn}, I_{bp}), et un varistor (Vₐₙ, Vₐₚ, V_{bn}, V_{bp}) étant branché en parallèle à chaque IGBT (Iₐₙ, Iₐₚ, I_{bn}, I_{bp}),
**caractérisé en ce qu'**
il comprend les étapes consistant à :
- faire passer le courant de charge tout d'abord dans les IGBT des côtés Iₐₙ et Iₐₚ de coupure,
- couper ensuite les IGBT du côté de coupure et brancher les IGBT du côté I_{bn}, I_{bp} à brancher de sorte que les IGBT du côté à brancher soient coupés « brusquement »,
- commuter ensuite le courant de charge sur les varistors du côté Vₐₙ et Vₐp du côté de coupure,
- à nouveau, commuter ensuite le courant de charge sur les IGBT du côté de reprise et faire passer le courant de charge au travers de ceux-ci.
